# EUROPÄISCHE PATENTSCHRIFT

(11) **EP 2 166 190 B1**
(45) Veröffentlichungstag und Bekanntmachung des Hinweises auf die Patenterteilung: **16.01.2013**
(21) Anmeldenummer: 09158963.0
(22) Anmeldetag: 28.04.2009
(51) Int. Cl.: E06B 7/23, E06B 3/62

(54) **Dichtungsprofilband, insbesondere Fassadendichtungsband**
Seal profile band, in particular facade seal belt
Bande de profil d'étanchéité, notamment bande d'étanchéité de façades

(30) Priorität: 23.07.2008 DE 102008034347
(43) Veröffentlichungstag der Anmeldung: 24.03.2010
(73) Patentinhaber: Bartelt, Wolfgang, 89423 Gundelfingen (DE)
(72) Erfinder: Bartelt, Wolfgang, 89423 Gundelfingen (DE)
(74) Vertreter: Solf, Alexander

(56) Entgegenhaltungen:
- DE-U1-202006 019 055
- GB-A- 2 327 972

## Beschreibung

Die vorliegende Erfindung betrifft ein Dichtelement, insbesondere eine Fassadendichtungsband zur Abdichtung von Fassaden, z.B. zur Abdichtung eines Spaltes zwischen einem plattenförmigem Element, z.B. einer Glasscheibe oder einem Paneel, und einem die Glascheibe bzw. das Paneel haltenden Halteprofil, in Form eines Dichtungsprofilbandes, das eine Einclipsleiste zum Einclipsen in eine Nut des Halteprofils und einen Dichtbereich aufweist, wobei der Dichtbereich eine Hauptdichtungslippe und eine Labyrinthdichtung mit Labyrinthdichtungslippen zur dichtenden Anlage an dem plattenförmigen Element aufweist.

Eine derartige Dichtung ist aus der DE 20 2006 019 055 U1 bekannt. Die DE 20 2006 019 055 U1 offenbart ein Fenster, bei dem Fensterscheiben in ein Halteprofil aus Metall, insbesondere Aluminium eingesetzt und in diesem an ihrem Rand gehaltert, insbesondere festgeklemmt werden. Zwischen dem Halteprofil und den Fensterscheiben ist jeweils eine Dichtung angeordnet, die den Spalt zwischen dem Halteprofil und den Fensterscheiben abdichtet. Bei diesen Dichtungen handelt es sich jeweils um ein Dichtungsprofilband, das eine Einclipsleiste und gegenüberliegend einen Dichtbereich aufweist. Die Einclipsleiste ist in eine Nut des Halteprofils eingeclipst bzw. in dieser eingerastet. Der Dichtbereich weist eine Hauptdichtungslippe und eine Labyrinthdichtung mit mehreren Labyrinthdichtungslippen auf, wobei sowohl die Hauptdichtungslippe als auch die Labyrinthdichtungslippen an den Fensterscheiben dichtend anliegen. Die Hauptdichtungslippe ist dabei so angeordnet, dass sie im eingebauten Zustand nach außen hin sichtbar ist und die Labyrinthdichtungslippen optisch verdeckt.

Solche Dichtungen sind auf dem Markt verbreitet. Sie sind einstückig ausgebildet und bestehen aus einem relativ harten Material ohne Gaseinschlüsse, insbesondere aus Solid-EPDM (Ethylen-Propylen-Dien-Kautschuk).

Aus der DE 298 13 471 U1 geht eine Glasdichtung in Form eines Koextrusionsformteils mit einem im wesentlichen gleichförmigen Querschnitt hervor, die ein Basisteil aus festem flexiblem Kunststoff, z.B. EPDM, und einen Dichtungsteil aus geschäumtem kompressiblem Kunststoff aufweist. Dabei sind der Basisteil und der Dichtungsteil an einer Schnittstelle miteinander verbunden. Gemäß der DE 298 13 471 U1 weist der Basisteil einen Verankerungsteil und eine längliche Rippe auf, wobei die Rippe in den Dichtungsteil hineinragt, so dass der Betrag, um den der Dichtungsteil durch den Basisteil zusammengedrückt werden kann, durch die hervorstehende Rippe begrenzt ist. Das Dichtungsteil ist vorzugsweise um einen Kopfbereich des Basisteils herum angeordnet und weist ein im Wesentlichen halbkreisförmiges Außenprofil auf.

Aufgabe der vorliegenden Erfindung ist die Bereitstellung eines Dichtungselementes, insbesondere eines Fassadendichtungsbandes der oben genannten Art, das im eingebauten Zustand einen verringerten Wärmedurchgangswert (U-Wert) gewährleistet, wobei das Dichtungselement einfach und sicher montierbar sein soll und kostengünstig herstellbar sein soll.

Diese Aufgabe wird durch die Merkmale von Anspruch 1 gelöst. Vorteilhafte Weiterbildungen der Erfindung sind in den sich anschließenden Unteransprüchen gekennzeichnet.

Das erfindungsgemäße Dichtungsprofilband ist insbesondere ein Fassadendichtungsband zur Abdichtung von Fassaden, z.B. zur Abdichtung eines Spaltes zwischen einem plattenförmigem Element, z.B. einer Glasscheibe oder einem Paneel, und einem das plattenförmige Element haltenden Halteprofil, und weist einseitig eine sich parallel zu einer Längsmittelachse des Dichtungsprofilbandes erstreckende Einclipsleiste zum Einclipsen in eine Nut des Halteprofils und andernseitig einen Dichtbereich auf, wobei der Dichtbereich eine Hauptdichtungslippe und eine Labyrinthdichtung mit mehreren Labyrinthdichtungslippen zur dichtenden Anlage an dem plattenförmigen Element aufweist. Zudem weist der Dichtbereich einen, insbesondere profilierten, Dichtstreifen aus einem geschlossenzelligen Elastomer mit Gaseinschlüssen oder Moosgummi auf, der die Labyrinthdichtung aufweist, und das Dichtungsprofilband weist einen druckstempelartigen Druckkraftübertragungswulst auf, der gegenüberliegend zur Einclipsleiste angeordnet ist und der sich in den Dichtstreifen hinein erstreckt. Dabei sind die Labyrinthdichtungslippen in eine Umfangsrichtung des Dichtungsprofilbandes der Hauptdichtungslippe nachgeordnet und jeweils in Umfangsrichtung des Dichtungsprofilbandes und in eine Bandbreitenrichtung zueinander benachbart angeordnet, wobei die Hauptdichtungslippe die Labyrinthdichtungslippen andernseitig überragt.

Vorzugsweise weist der Dichtstreifen andernseitig eine Dichtfläche auf, an der die Labyrinthdichtungslippen angeordnet sind, wobei vorzugsweise 2 bis 10, bevorzugt 3 bis 5 Labyrinthdichtungslippen vorgesehen sind.

Zudem sind erfindungsgemäß der Druckkraftübertragungswulst, die Einclipsleiste und die Hauptdichtungslippe einstückig ausgeführt und bestehen aus einem Solidkunststoff. Außerdem erstreckt sich der Dichtstreifen erfindungsgemäß an einer Lippenendfläche der Hauptdichtungslippe entlang bis zu einer andernseitigen Lippenendkante der Hauptdichtungslippe.

Zweckmäßigerweise ist der Dichtstreifen an die Hauptdichtungslippe, insbesondere an eine Lippeninnenfläche der Hauptdichtungslippe und den Druckkraftübertragungswulst anvulkanisiert.

Im Folgenden wird die Erfindung anhand einer Zeichnung beispielhaft näher erläutert. Es zeigt:
- Figur 1:: Einen Querschnitt des erfindungsgemäßen Dichtungsprofilbandes im nicht eingebauten Zustand und im eingebauten Zustand (gestrichelt)

Bei der erfindungsgemäßen Dichtung bzw. dem erfindungsgemäßen Dichtungselement 1 (Fig. 1) handelt es sich um ein lang gestreckt ausgebildetes Dichtungsprofilband 2 mit einer Längsmittelachse 2a. Die Dichtung 1 dient insbesondere als Fassadendichtung zur Abdichtung von Fassaden, z.B. zur Abdichtung eines Spaltes zwischen einem plattenförmigem Element 16, z.B. einer Glasscheibe oder einem Paneel, und einem das plattenförmige Element 16 haltenden Halteprofil. Das Dichtungsprofilband 2 weist dazu einseitig bzw. halteprofilseitig eine sich in Richtung der Längsmittelachse 2a erstreckende Einclipsleiste bzw. eine Einclipsfußleiste 3 zum Einclipsen bzw. Einrasten in eine dafür vorgesehene Nut eines Halteprofils, insbesondere einer Profilschiene aus Metall, bevorzugt aus Aluminium (nicht dargestellt) auf. An einer gegenüberliegenden Seite, also andernseitig bzw. plattenseitig weist das Dichtungsprofilband 2 einen Dichtbereich 17 auf.

Die Einclipsleiste 3 ist an sich bekannt und als Hohlprofilband ausgebildet. Die Einclipsleiste 3 weist eine zur Längsmittelachse 2a senkrechte Leistenerstreckungsachse 4, eine dazu senkrechte Stirnwandung 5, zwei Seitenwandungen 6 und eine Bodenwandung 7 sowie zwei sich seitlich an die Stirnwandung 5 anschließende, seitlich abstehende Rastnasen 8 auf. Die Einclipsleiste 3 weist somit einen pilzförmigen Querschnitt auf.

Die Einclipsleiste 3 besteht zudem in an sich bekannter Weise aus einem relativ harten, weniger elastischen Material, um einen guten und kippsicheren Halt der Dichtung 1 im Halteprofil zu gewährleisten. Insbesondere weist das Material der Einclipsleiste 3 ein E-Modul (Elastizitätsmodul) von 4,5 N/mm² bis 5,5 N/mm² auf. Erfindungsgemäß handelt es sich bei dem Material der Einclipsleiste 3 um einen Solid-Kunststoff, also einen Kunststoff mit homogener Struktur ohne Gaseinschlüsse bzw. Zellen, vorzugsweise einen Solid-Elastomer und/oder einen Solid-Thermoplasten, insbesondere Solid-EPDM oder Solid-TPE oder PVC (Polyvinylchlorid) mit Weichmacher, wobei das Material eine Härte Shore-A von 30° bis 80°, bevorzugt 40° bis 60° aufweist. Des Weiteren weist das Material der Einclipsleiste 3 vorzugsweise eine Dichte von 1,2 bis 1,4 g/cm², bevorzugt 1,2 bis 1,3 g/cm² auf.

Außerdem weist das Dichtungsprofilband 2, insbesondere der Dichtbereich 17 zumindest eine, vorzugsweise zwei Schulterwandungen 9a;9b auf, die sich beidseits an die Einclipsleiste 3, insbesondere die Bodenwandung 7, anschließen und vorzugsweise einstückig mit dieser ausgeführt sind. An die eine Schulterwandung 9a schließt sich in Umfangsrichtung des Dichtungsprofilbandes 2 gesehen eine Hauptdichtungslippe 10, ebenfalls als Teil des Dichtbereichs 17, an. Die Hauptdichtungslippe 10 erstreckt sich von der Schulterwandung 9a, vorzugsweise zunächst parallel zur Fußerstreckungsachse 4, weg. Die Hauptdichtungslippe 10 ist vorzugsweise an die Schulterwandung 9a angeformt, also mit dieser einstückig ausgeführt. Um die Dichtfunktion zu gewährleisten weist die Hauptdichtungslippe 10 zweckmäßigerweise einen bogenförmigen Verlauf auf, wobei eine Lippenaußenfläche 11 konkav ist. Die Hauptdichtungslippe 10 weist zudem eine Lippeninnenfläche 13 auf, die konvex ist. Das heißt, die Hauptdichtungslippe 10 biegt sich von der Längsmittelachse 2a weg. Insbesondere ist ein der Schulterwandung 9a gegenüberliegender Lippenendbereich 12 im wesentlichen radial zur Längsmittelachse 2a ausgerichtet.

An einer äußeren Kante, an der die Schulterwandung 9a und die Hauptdichtungslippe 10 ineinander übergehen, ist zudem eine an sich bekannte, abstehende Abdecklippe 14 angeformt. Die Abdecklippe 14 dient als Sichtschutz zum Abdecken des Halteprofils.

Gemäß der Erfindung weist der Dichtbereich 17 zudem einen profilierten Dichtstreifen 15 aus relativ weichem, nachgiebigem Material auf. Insbesondere besteht der Dichtstreifen 15 aus gummielastischem und/oder elastisch und reversibel rückverformbarem Material. Gemäß der Erfindung besteht der Dichtbereich 15 aus einem geschlossenzelligen Elastomer mit Gaseinschlüssen oder aus, insbesondere geschäumtem, Moosgummi. Bevorzugt handelt es sich dabei um EPDM (Ethylen-Propylen-Dien-Monomer oder auch Ethylen-Propylen-terpolymer oder auch Ethylen-Propylen-Dien-Kautschuk) oder TPE (Thermoplastische Elastomere), wobei die Shore-A Härte des Materials vorzugsweise 5° bis 25°, bevorzugt 10° bis 20° beträgt. Zudem weist das Material des Dichtstreifens 15 zweckmäßigerweise einen E-Modul (Elastizitäts-Modul) ≤ 5,5 N/mm², bevorzugt ≤ 5 N/mm², insbesondere von 4,5 bis 5,5 N/mm² auf. Im Falle des Moosgummis liegt der E-Modul bevorzugt bei ≤ 5 N/mm². Des Weiteren weist das Material des Dichtstreifens 15 vorzugsweise eine Dichte von 0,55 bis 0,85 g/cm², bevorzugt 0,65 bis 0,7 g/cm² auf.

Der Dichtstreifen 15 ist in Richtung der Leistenerstreckungsachse 4 gegenüberliegend zur Einclipsleiste 3 angeordnet. Der Dichtstreifen 15 ist also plattenseitig angeordnet. Des Weiteren schließt sich der Dichtstreifen 15 sowohl innenseitig an die Hauptdichtungslippe 10 als auch an die beiden Schulterwandungen 9a;9b an. Der Dichtstreifen 15 ist insbesondere an Schulterwandungsinnenflächen 18 und gemäß der Erfindung an der Lippeninnenfläche 13 der Hauptdichtungslippe 10 angeordnet und mit diesen fest verbunden, insbesondere an diesen angeklebt oder mit diesen zusammen vulkanisiert.

Der Dichtstreifen 15 weist zudem plattenseitig eine Dichtfläche 19 auf, an der mehrere, vorzugsweise 2 bis 10, bevorzugt 3 bis 5, Labyrinthdichtungslippen 20 einer Labyrinthdichtung vorgesehen sind. Die Dichtfläche 19 ist gegenüberliegend zur Einclipsleiste 3 von dieser weg gerichtet angeordnet und erstreckt sich bevorzugt in eine zur Längsmittelachse 2a und zur Leistenerstreckungsachse 4 senkrechte Bandbreitenrichtung 21. Die Labyrinthdichtungslippen 20 schließen sich in Umfangsrichtung des Dichtungsprofilbands 2 gesehen an die Hauptdichtungslippe 10 an, sind also dieser nachgeordnet, und sind in Umfangsrichtung und in Bandbreitenrichtung 21 hintereinander bzw. zueinander benachbart angeordnet. Die Hauptdichtungslippe 10 überragt die Labyrinthdichtungslippen 20 im nicht eingebauten Zustand plattenseitig, also in einer zur Leistenerstreckungsrichtung 4 parallelen Richtung und ist im eingebauten Zustand so angeordnet, dass sie von außen sichtbar ist und die Labyrinthdichtungslippen optisch abdeckt. Insbesondere überragt der Lippenendbereich 12 die Labyrinthdichtungslippen 20 plattenseitig. Dabei weist auch der Lippenendbereich 12 an der Lippeninnenfläche 13, also plattenseitig, ebenfalls das gummielastische Material des Dichtstreifens 15 auf. Der Dichtstreifen 15 erstreckt sich also an der Lippeninnenfläche 13 entlang bis zu einer Lippenendkante 22. Dadurch wird im eingebauten Zustand eine homogene Spannungsverteilung im Dichtstreifen 15 erreicht und z.B. Abrisse des Dichtstreifens 15 von dem übrigen Dichtungsprofilband 2, insbesondere der Hauptdichtungslippe 10, vermieden. Die übrige Hauptdichtungslippe 10 besteht dabei aus demselben Material wie die Einclipsleiste 3 und die Schulterwandungen 9a;9b, wobei die Hauptdichtungslippe 10 reversibel verformbar und so biegbar ist, dass sie im eingebauten Zustand an dem Element 16 dichtend anliegt. Des Weiteren weist die Hauptdichtungslippe 10 vorzugsweise aus insbesondere fertigungstechnischen Gründen aufgrund des Werkzeugflusses an der Lippenendkante 22 eine hakenartige Vorsprungskante bzw. Hinterschnittkante 34 auf. Die Hinterschnittkante 34 erstreckt sich von der Lippeninnenfläche 13 weg und ist an diese angeformt. Dadurch wird unter anderem auch eine definierte Anlage der Hauptdichtungslippe 10 an dem abzudichtenden Element 16 gewährleistet, da die Hinterschnittkante 34 an dem Element 16 anliegt.

Die Hauptdichtungslippe 10 ist von außen in eine Dichtungsrichtung 23 gesehen das erste Dichtmittel, das das Eindringen von Feuchtigkeit verhindert. Die Labyrinthdichtungslippen 20 sind der Hauptdichtungslippe 10 in Dichtungsrichtung 23 nachgeordnet und dienen zur zusätzlichen Abdichtung und sorgen für eine breite Auflagefläche des Dichtungsprofilbands 2 an dem abzudichtenden plattenförmigen Element 16, so dass das Dichtungsprofilband 2 kippsicher an dem plattenförmigen Element 16 anliegt.

An die Dichtfläche 19 schließt sich in Umfangsrichtung eine, zweckmäßigerweise ebene, äußere Streifenseitenfläche 24 an, die sich vorzugsweise parallel zur Leistenerstreckungsachse 4 und parallel zur Längsmittelachse 2a erstreckt. In Bandbreitenrichtung 21 erstreckt sich der Dichtstreifen 15 zweckmäßigerweise zudem zumindest bis zur Schulterwandung 9b, bevorzugt etwas über die Schulterwandung 9b hinaus und weist einen zur Einclipsleiste 3 hingerichteten Vorsprung 25 auf, der sich entlang einer Schulterwandungsseitenkante 26 der Schulterwandung 9b erstreckt. Zumindest erstreckt sich der Dichtstreifen 15 somit in Bandbreitenrichtung 21 gesehen über die Breite der beiden Schulterwandungen 9a,9b. Insbesondere ist der Dichtstreifen 15 im Bereich des Vorsprungs 25 mit der Schulterwandungsseitenkante 26 fest verbunden, insbesondere an diese angeklebt oder mit dieser zusammen vulkanisiert. Der Vorsprung 25 schließt dabei halteprofilseitig bündig mit einer Schulterwandungsaußenfläche 27 der Schulterwandung 9b ab, so dass von dem Vorsprung 25 und der Schulterwandungsaußenfläche 27 eine erste ebene, zur Fußerstreckungsachse 4 senkrechte Auflagekantenfläche 28 gebildet wird. Die Schulterwandungsaußenfläche 27 der anderen Schulterwandung 9a bildet eine zweite Anlagekantenfläche 28b, die zur ersten Anlagefläche 28a koplanar ist. Mit den Anlageflächen 28a;28b liegt das Dichtungsprofilband 2 im eingebauten Zustand auf dem Halteprofil in an sich bekannter Weise auf.

Durch den Dichtstreifen 15 aus gummielastischem Material wird in besonders vorteilhafter Weise erreicht, dass die erfindungsgemäße Dichtung 1 einen deutlich geringeren Wärmedurchgangswert, also einen deutlich niedrigeren Wärmedurchgang als die bekannte Dichtung aufweist. Denn das nachgiebige Material, das einerseits an der Lippeninnenfläche 13 vorgesehen ist, und aus dem auch die Labyrinthdichtungslippen 20 bestehen, schmiegt sich deutlich besser an das abzudichtende plattenförmige Element 16 an (Fig. 1), so dass die erfindungsgemäße Dichtung 1 deutlich besser als die bekannte Dichtung dichtet und isoliert. Besonders vorteilhaft für die Wärmeisolation bzw. Wärmedämmung ist auch die Geschlossenzelligkeit des Materials des Dichtstreifens 15.

Gemäß der Erfindung weist das Dichtungsprofilband 2 zudem einen sich parallel zur Längsmittelachse 2a erstreckenden Druckkraftübertragungswulst bzw. Druckkraftzentrierungswulst bzw. Druckkraftaufnahmewulst 29 auf. Der Druckkraftübertragungswulst 29 schließt sich an die Bodenwandung 7 der Einclipsleiste 3 an und erstreckt sich von dieser in einer zur Leistenerstreckungsachse 4 parallelen Richtung weg, also zum plattenförmigen Element 16 bzw. zu einer Plattenseite hin. Der Druckkraftübertragungswulst 29 ist in einer zur Leistenerstreckungsachse 4 parallelen Richtung von der Einclipsleiste 3 weggerichtet und erstreckt sich in den Dichtstreifen 15 hinein. Insbesondere ist der Druckkraftübertragungswulst 29 in einer Ausnehmung 30 des Dichtstreifens 15 angeordnet. Vorzugsweise verjüngt sich der Druckkraftübertragungswulst 29 dabei plattenseitig und weist zweckmäßigerweise einen dreieckigen Querschnitt auf. Insbesondere weist der Druckkraftübertragungswulst 29 zwei seitliche Flanken 31 auf, die über eine abgerundete Kante 32 ineinander übergehen. Die Kante 32 kann aber auch abgeflacht ausgebildet sein (nicht dargestellt). Die Kante 32 endet dabei plattenseitig vorzugsweise auf der Höhe, auf der die Labyrinthdichtungslippen 20 beginnen oder etwas davor. Infolgedessen erstreckt sich der Druckkraftübertragungswulst 29 plattenseitig bis auf die Höhe, auf der die Labyrinthdichtungslippen 20 beginnen oder endet, insbesondere in einer zur Leistenerstreckungsachse 4 parallelen Richtung gesehen, etwas, insbesondere 0 bis 1,0 mm davor. Des Weiteren erstreckt sich der Druckkraftübertragungswulst 29 vorzugsweise zumindest über die gesamte Breite der Einclipsleiste 3 in Breitenrichtung, also parallel zur Bandbreitenrichtung 21 gesehen.

Der druckstempelartige Druckkraftübertragungswulst 29 dient zum einen zur gezielten Übertragung und Aufbringung der Montagedruckkraft auf die Einclipsleiste 3 bei der Montage der erfindungsgemäßen Dichtung 1, bei der die Einclipsleiste 3 gegen einen definierten Rastwiderstand in die Nut des Halteprofils eingeclipst bzw. eingerastet wird. Die Kante 32 des Druckkraftübertragungswulstes 29 wird dazu bei der Montage von der Dichtfläche 19 her, also plattenseitig mit der Montagedruckkraft in einer zur Leistenerstreckungsrichtung 4 parallelen Richtung beaufschlagt. Insbesondere erfolgt dies mittels einer Druckwalze, die eine zur Bandbreitenrichtung 21 parallele Rollachse aufweist und um die Rollachse auf der Dichtfläche 19 und der Hauptdichtungslippe 10 innenseitig abrollt. Mittels des Druckkraftübertragungswulstes 29 wird dabei eine Montagehöhe definiert und festgelegt, da der Dichtstreifen 15 und auch die Hauptdichtungslippe 10 nur bis zum Druckkraftübertragungswulst 29 eingedrückt werden können, da der Druckkraftübertragungswulst 29 und die Einclipsleiste 3 eine Gegenkraft zur Montagedruckkraft aufbringen. Dadurch ist eine gleichmäßige Kraftaufbringung auf die Einclipsleiste 3 und somit eine automatisierte Montage der erfindungsgemäßen Dichtung 1 möglich.

Um die Montagedruckkraft übertragen zu können, besteht der Druckkraftübertragungswulst 29 aus einem weniger elastischen Material wie der Dichtstreifen 15. Insbesondere weist das Material des Druckkraftübertragungswulstes 29 ein E-Modul von 4,5 N/mm² bis 5,5 N/mm² auf. Erfindungsgemäß besteht der Druckkraftübertragungswulst 29 aus Solid-EPDM, insbesondere mit einer Härte Shore-A von 30° bis 80°, bevorzugt 40° bis 60°. Der Druckkraftübertragungswulst 29 besteht also erfindungsgemäß aus dem Material der Einclipsleiste 3.

Um u. a. die Herstellung zu vereinfachen, sind der Druckkraftübertragungswulst 29, die Einclipsleiste 3 und die Hauptdichtungslippe 10, sowie vorzugsweise die Schulterwandungen 9a;9b einstückig ausgebildet. Zudem wird das gesamte Dichtungsprofilband 2 vorzugsweise durch Extrusion hergestellt, ist also extrudiert.

Der Druckkraftübertragungswulst 29 erfüllt aber auch im eingebauten Zustand eine Funktion. Denn bei Druck auf das Dichtungsprofilband 2 durch das plattenförmige Element 16, z.B. aufgrund von Windkraft, wird verhindert, dass das Dichtungsprofilband 2 unkontrolliert und ungleichmäßig zusammen gedrückt wird, da das Dichtungsprofilband 2, insbesondere der an sich nachgiebige Dichtstreifen 15, in einer zur Leistenerstreckungsachse 4 parallelen Richtung lediglich bis zur Kante 32 des Wulstes 29 zusammengedrückt werden können. Denn der Druckkraftübertragungswulst 29 und die Einclipsleiste 3, die sich am Halteprofil abstützt, bringen eine Gegenkraft auf. Dadurch wird das plattenförmige Element 16, das üblicherweise zwischen zwei Dichtungen 1 angeordnet ist (nicht dargestellt), stabil und kippsicher zwischen den beiden Dichtungen 1 gehalten. Zudem entsteht kein Spalt zwischen einer der beiden Dichtungen 1 und dem abzudichtenden Element 16.

Des Weiteren ist es aufgrund des Vorhandenseins des Druckkraftübertragungswulst 29 aus dem weniger elastischen Material möglich, eine Strecksicherung 33 vorzusehen. Bei der Strecksicherung 33 handelt es sich um einen in den Druckkraftübertragungswulst 29 einvulkanisierten, in an sich bekannter Weise oberflächenbehandelten Faden, der sich parallel zur Längsmittelachse 2a erstreckt. Die Strecksicherung 33 wirkt als Bewehrungsmittel und verhindert eine Überstreckung des Dichtungsprofilbandes 2 bei Montage.

Mit der erfindungsgemäßen Dichtung wird aufgrund der zweiteiligen Ausführung einerseits aus dem gummielastischen Material im Dichtbereich und andererseits aus dem weniger elastischen Material für die Einclipsleiste und durch das Vorsehen des Druckkraftübertragungswulstes eine Dichtung geschaffen, die hervorragende Dichtungseigenschaften aufweist, einfach und sicher zu montieren ist und die einen guten Halt des plattenförmigen Elements zwischen zwei erfindungsgemäßen Dichtungen oder einer erfindungsgemäßen Dichtung und einer anderweitig gestalteten Dichtung zur Erzeugung des Gegendrucks gewährleistet. Zudem ist die erfindungsgemäße Dichtung einfach, kostengünstig und schnell durch Extrusion herstellbar.

## Patentansprüche

1. Dichtungsprofilband (2), insbesondere Fassadendichtungsband zur Abdichtung von Fassaden, z.B. zur Abdichtung eines Spaltes zwischen einem plattenförmigem Element (16), z.B. einer Glasscheibe oder einem Paneel, und einem das plattenförmige Element (16) haltenden Halteprofil, das einseitig eine sich parallel zu einer Längsmittelachse (2a) des Dichtungsprofilbandes (2) erstreckende Einclipsleiste (3) zum Einclipsen in eine Nut des Halteprofils und andernseitig einen Dichtbereich (17) aufweist, wobei der Dichtbereich (17) eine Hauptdichtungslippe (10) und eine Labyrinthdichtung mit mehreren Labyrinthdichtungslippen (20) zur dichtenden Anlage an dem plattenförmigen Element (16) aufweist, wobei die Labyrinthdichtungslippen (20) in eine Umfangsrichtung des Dichtungsprofilbandes (2) der Hauptdichtungslippe (10) nachgeordnet sind und jeweils in Umfangsrichtung des Dichtungsprofilbandes (2) und in eine Bandbreitenrichtung (21) zueinander benachbart angeordnet sind und wobei die Hauptdichtungslippe (10) die Labyrinthdichtungslippen (20) andernseitig überragt,
**dadurch gekennzeichnet, dass**
a) der Dichtbereich (17) einen, insbesondere profilierten, Dichtstreifen (15) aus einem geschlossenzelligen Elastomer mit Gaseinschlüssen oder Moosgummi aufweist, der die Labyrinthdichtung aufweist, und
b) dass das Dichtungsprofilband (2) einen druckstempelartigen Druckkraftübertragungswulst (29) aufweist, der gegenüberliegend zur Einclipsleiste (3) angeordnet ist und der sich in den Dichtstreifen (15) hinein erstreckt,
c) wobei der Druckkraftübertragungswulst (29), die Einclipsleiste (3) und die Hauptdichtungslippe (12) einstückig ausgeführt sind und aus einem Solid-Kunststoff bestehen und
d) der Dichtstreifen (15) sich an einer Lippeninnenfläche (13) der Hauptdichtungslippe (10) entlang bis zu einer andernseitigen Lippenendkante (12) der Hauptdichtungslippe (10) erstreckt.

2. Dichtungsprofilband nach Anspruch 1,
**dadurch gekennzeichnet, dass**
der Dichtstreifen (15) aus EPDM (Ethylen-Propylen-Dien-Monomer oder auch Ethylen-Propylen-Terpolymer oder auch Ethylen-Propylen-Dien-Kautschuk) oder TPE besteht.

3. Dichtungsprofilband nach Anspruch 1 und/oder 2,
**dadurch gekennzeichnet, dass**
die Shöre-A Härte des Materials des Dichtstreifens (15) 5° bis 25°, bevorzugt 10° bis 20° beträgt.

4. Dichtungsprofilband nach einem oder mehreren der vorhergehenden Ansprüche,
**dadurch gekennzeichnet, dass**
der Druckkraftübertragungswulst (29) in einer Ausnehmung (30) des Dichtstreifens (15) angeordnet ist.

5. Dichtungsprofilband nach einem oder mehreren der vorhergehenden Ansprüche,
**dadurch gekennzeichnet, dass**
sich der Druckkraftübertragungswulst (29) andernseitig verjüngt und zweckmäßigerweise einen dreieckigen Querschnitt aufweist, wobei der Druckkraftübertragungswulst (29) vorzugsweise zwei seitliche Flanken (31) aufweist, die über eine, vorzugsweise abgerundete oder abgeflachte Kante (32) ineinander übergehen.

6. Dichtungsprofilband nach einem oder mehreren der vorhergehenden Ansprüche,
**dadurch gekennzeichnet, dass**
sich der Druckkraftübertragungswulst (29) andernseitig bis auf die Höhe, auf der die Labyrinthdichtungslippen (20) beginnen erstreckt oder im Abstand vor diesen, insbesondere 0 bis 1,0 mm vor diesen, endet.

7. Dichtungsprofilband nach einem oder mehreren der vorhergehenden Ansprüche,
**dadurch gekennzeichnet, dass**
der Druckkraftübertragungswulst (29) aus einem weniger elastischen Material wie der Dichtstreifen (15) besteht.

8. Dichtungsprofilband nach einem oder mehreren der vorhergehenden Ansprüche,
**dadurch gekennzeichnet, dass**
der Druckkraftübertragungswulst (29) aus einem Solid-Kunststoff, vorzugsweise einem Solid-Elastomer und/oder einen Solid-Thermoplasten, insbesondere Solid-EPDM oder Solid-TPE oder PVC mit Weichmacher besteht.

9. Dichtungsprofilband nach Anspruch 7 und/oder 8,
**dadurch gekennzeichnet, dass**
das Material des Druckkraftübertragungswulstes (29) eine Härte Shore-A von 30° bis 80°, bevorzugt 40° bis 60° aufweist.

10. Dichtungsprofilband nach einem oder mehreren der vorhergehenden Ansprüche,
**dadurch gekennzeichnet, dass**
das Dichtungsprofilband (2) eine Strecksicherung (33) aufweist, wobei die Strecksicherung (33) vorzugsweise ein in den Druckkraftübertragungswulst (29) einvulkanisierter Faden ist, der sich parallel zur Längsmittelachse (2a) des Dichtungsprofilbandes (2) erstreckt.

11. Dichtungsprofilband nach einem der vorhergehenden Ansprüche,
**dadurch gekennzeichnet, dass**
der Dichtbereich (17) zumindest eine, vorzugsweise zwei Schulterwandungen (9a;9b) aufweist, die sich beidseits an die Einclipsleiste (3), insbesondere eine Bodenwandung (7) der Einclipsleiste (3), anschließen und vorzugsweise einstückig mit dieser ausgeführt sind.

12. Dichtungsprofilband nach Anspruch 11,
**dadurch gekennzeichnet, dass**
sich an die eine Schulterwandung (9a) in Umfangsrichtung des Dichtungsprofilbandes (2) die Hauptdichtungslippe (10) anschließt, wobei die Hauptdichtungslippe (10) von der Schulterwandung (9a) und der Einclipsleiste (3) weg gerichtet ist.

13. Dichtungsprofilband nach Anspruch 11 und/oder 12,
**dadurch gekennzeichnet, dass**
sich der Dichtstreifen (15) in Bandbreitenrichtung (21) gesehen zumindest über die Breite der beiden Schulterwandungen (9a,9b) erstreckt.

14. Dichtungsprofilband nach einem oder mehreren der Ansprüche 11 bis 13,
**dadurch gekennzeichnet, dass**
der Dichtstreifen (15) an Schulterwandungsinnenflächen (18) der beiden Schulterwandungen (9a;9b) und an der Lippeninnenfläche (13) der Hauptdichtungslippe (10) angeordnet ist und mit diesen fest verbunden, insbesondere an diesen angeklebt oder mit diesen zusammen vulkanisiert ist.

## Claims

1. A sealing profile band (2), in particular facade sealing band for sealing off facades, e.g. for sealing off a gap between a plate-shaped element (16), e.g. a pane of glass or a panel, and a holding profile which holds the plate-shaped element (16), which profile has on one side a clip-in bar (3) extending parallel to a longitudinal central axis (2a) of the sealing profile band (2) for clipping into a groove in the holding profile, and on the other side a sealing region (17), the sealing region (17) having a main sealing lip (10) and a labyrinth seal with a plurality of labyrinth seal lips (20) for lying in sealing manner against the plate-shaped element (16), the labyrinth seal lips (20) succeeding the main sealing lip (10) in a peripheral direction of the sealing profile band (2) and being arranged in each case in the peripheral direction of the sealing profile band (2) and being arranged adjacent to one another in a band width direction (21), and the main sealing lip (10) projecting across the labyrinth seal lips (20) on the other side, **characterised in that**
a) the sealing region (17) has an, in particular profiled, sealing strip (15) made of a closed-celled elastomer with gas inclusions or foam rubber, which has the labyrinth seal, and
b) the sealing profile band (2) has a plunger-like pressure-force transmission bead (29), which is arranged opposite the clip-in bar (3) and extends into the sealing strip (15),
c) the pressure-force transmission bead (29), the clip-in bar (3) and the main sealing lip (12) being made in one piece and consisting of a solid plastics material, and
d) the sealing strip (15) extends on an inner lip surface (13) of the main sealing lip (10) along as far as a lip end edge (12) of the main sealing lip (10) which is on the other side.

2. A sealing profile band according to Claim 1, **characterised in that** the sealing strip (15) consists of EPDM (ethylene/propylene/diene monomer or alternatively ethylene/propylene terpolymer or alternatively ethylene/propylene/diene rubber) or TPE.

3. A sealing profile band according to Claim 1 and/or 2, **characterised in that** the Shore A hardness of the material of the sealing strip (15) is 5° to 25°, preferably 10° to 20°.

4. A sealing profile band according to one or more of the preceding claims, **characterised in that** the pressure-force transmission bead (29) is arranged in a recess (30) in the sealing strip (15).

5. A sealing profile band according to one or more of the preceding claims, **characterised in that** the pressure-force transmission bead (29) is tapered on the other side and expediently has a triangular cross-section, the pressure-force transmission bead (29) preferably having two lateral flanks (31) which merge into one another via a preferably rounded-off or flattened-off edge (32).

6. A sealing profile band according to one or more of the preceding claims, **characterised in that** the pressure-force transmission bead (29) on the other side extends up to the height at which the labyrinth seal lips (20) begin or ends at a distance before the latter, in particular 0 to 1.0 mm before the latter.

7. A sealing profile band according to one or more of the preceding claims, **characterised in that** the pressure-force transmission bead (29) consists of a less elastic material than the sealing strip (15).

8. A sealing profile band according to one or more of the preceding claims, **characterised in that** the pressure-force transmission bead (29) consists of a solid plastics material, preferably a solid elastomer and/or a solid thermoplastic material, in particular solid EPDM or solid TPE or PVC with plasticiser.

9. A sealing profile band according to Claim 7 and/or 8, **characterised in that** the material of the pressure-force transmission bead (29) has a Shore A hardness of 30° to 80°, preferably 40° to 60°.

10. A sealing profile band according to one or more of the preceding claims, **characterised in that** the sealing profile band (2) has a stretch protection means (33), the stretch protection means (33) preferably being a thread vulcanised into the pressure-force transmission bead (29) which extends parallel to the longitudinal central axis (2a) of the sealing profile band (2).

11. A sealing profile band according to one of the preceding claims, **characterised in that** the sealing region (17) has at least one, preferably two, shoulder walls (9a; 9b) which adjoin the clip-in bar (3), in particular a base wall (7) of the clip-in bar (3), on both sides and preferably are embodied in one piece therewith.

12. A sealing profile band according to Claim 11, **characterised in that** the main sealing lip (10) adjoins the one shoulder wall (9a) in the peripheral direction of the sealing profile band (2), the main sealing lip (10) being directed away from the shoulder wall (9a) and the clip-in bar (3).

13. A sealing profile band according to Claim 11 and/or 12, **characterised in that** the sealing strip (15), viewed in the band width direction (21), extends at least over the width of the two shoulder walls (9a; 9b).

14. A sealing profile band according to one or more of Claims 11 to 13, **characterised in that** the sealing strip (15) is arranged on inner shoulder-wall surfaces (18) of the two shoulder walls (9a; 9b) and on the inner lip surface (13) of the main sealing lip (10) and is securely connected to said inner surfaces, in particular is glued thereto or is vulcanised together therewith.

## Revendications

1. Bande de profilé d'étanchéité (2), en particulier bande d'étanchéité de façades servant à étanchéifier des façades, par exemple servant à étanchéifier un interstice entre un élément en forme de plaque (16), par exemple une vitre ou un panneau, et un profilé de maintien maintenant l'élément en forme de plaque (16), lequel profilé de maintien présente d'un côté une baguette de fixation par clips (3) s'étendant de manière parallèle par rapport à un axe médian longitudinal (2a) de la bande de profilé d'étanchéité (2) et destinée à être fixée par clips dans une rainure du profilé de maintien, et de l'autre côté une zone étanche (17), dans laquelle la zone étanche (17) présente une lèvre d'étanchéité principale (10) et une garniture d'étanchéité dotée de plusieurs lèvres de garniture d'étanchéité (20) destinées à venir en appui de manière à assurer l'étanchéité contre l'élément en forme de plaque (16), dans laquelle les lèvres de garniture d'étanchéité (20) sont disposées en aval de la lèvre d'étanchéité principale (10) dans une direction périphérique de la bande de profilé d'étanchéité (2) et sont disposées de manière adjacente les unes par rapport aux autres respectivement dans la direction périphérique de la bande de profilé d'étanchéité (2) et dans une direction de largeur de bande (21), et dans laquelle la lèvre d'étanchéité principale (10) dépasse d'un autre côté les lèvres de garniture d'étanchéité (20),
**caractérisée en ce que**
a) la zone étanche (17) présente un bandeau étanche (15), en particulier profilé, constitué d'un élastomère à cellules fermées comportant des bulles de gaz ou du caoutchouc mou, lequel bandeau présente la garniture d'étanchéité, et
b) la bande de profilé d'étanchéité (2) présente un renflement de transmission de force de pression (29) se présentant sous la forme d'un poinçon, lequel est disposé de manière à faire face à la baguette de fixation par clips (3) et qui s'étend à l'intérieur du bandeau étanche (15),
c) dans laquelle le renflement de transmission de force de pression (29), la baguette de fixation par clips (3) et la lèvre d'étanchéité principale (12) sont réalisés d'un seul tenant et sont constitués d'un plastique solide, et **en ce que**
d) le bandeau étanche (15) s'étend le long d'une surface interne de lèvre (13) de la lèvre d'étanchéité principale (10) jusqu'à un bord d'extrémité de lèvre (12) situé de l'autre côté de la lèvre d'étanchéité principale (10).

2. Bande de profilé d'étanchéité selon la revendication 1,
**caractérisée en ce que**
le bandeau étanche (15) est constitué d'EPDM (d'éthylène-propylène-diène monomère, d'éthylène-propylène-terpolymère ou encore de caoutchouc éthylène-propylène-diène) ou d'un élastomère thermoplastique.

3. Bande de profilé d'étanchéité selon la revendication 1 et/ou 2,
**caractérisée en ce que**
la dureté Shore A du matériau du bandeau étanche (15) est comprise entre 5° et 25°, de préférence entre 10° et 20°.

4. Bande de profilé d'étanchéité selon l'une quelconque ou plusieurs des revendications précédentes,
**caractérisée en ce que**
le renflement de transmission de force de pression (29) est disposé dans un évidement (30) du bandeau étanche (15).

5. Bande de profilé d'étanchéité selon l'une quelconque ou plusieurs des revendications précédentes,
**caractérisée en ce que**
le renflement de transmission de force de pression (29) se rétrécit d'un côté et présente de manière appropriée une section transversale triangulaire, dans laquelle le renflement de transmission de force de pression (29) présente de préférence deux flancs (31) latéraux, qui se confondent mutuellement et dépassent d'un bord (32) de préférence arrondi ou aplati.

6. Bande de profilé d'étanchéité selon l'une quelconque ou plusieurs des revendications précédentes,
**caractérisée en ce que**
le renflement de transmission de force de pression (29) s'étend d'un autre côté jusqu'à la hauteur à laquelle les lèvres de garniture d'étanchéité (20) commencent, et **en ce qu'**il se termine à distance de ces dernières, en particulier à une distance comprise entre 0 et 1,0 mm de ces dernières.

7. Bande de profilé d'étanchéité selon l'une quelconque ou plusieurs des revendications précédentes,
**caractérisée en ce que**
le renflement de transmission de force de pression (29) est constitué d'un matériau qui est moins élastique que celui du bandeau étanche (15).

8. Bande de profilé d'étanchéité selon l'une quelconque ou plusieurs des revendications précédentes,
**caractérisée en ce que**
le renflement de transmission de force de pression (29) est constitué d'un plastique solide, de préférence d'un élastomère solide et/ou d'une matière thermoplastique solide, en particulier d'un EPDM solide ou d'un élastomère plastique solide ou de PVC comprenant un plastifiant.

9. Bande de profilé d'étanchéité selon la revendication 7 et/ou 8,
**caractérisée en ce que**
le matériau du renflement de transmission de force de pression (29) présente une dureté Shore-A comprise entre 30° et 80°, de préférence entre 40° et 60°.

10. Bande de profilé d'étanchéité selon l'une quelconque ou plusieurs des revendications précédentes,
**caractérisée en ce que**
la bande de profilé d'étanchéité (2) présente un système de sécurité contre l'étirage (33), dans laquelle ledit système de sécurité contre l'étirage (33) est de préférence un fil vulcanisé dans le renflement de transmission de force de pression (29), lequel s'étend de manière parallèle par rapport à l'axe médian longitudinal (2a) de la bande de profilé d'étanchéité (2).

11. Bande de profilé d'étanchéité selon l'une quelconque des revendications précédentes,
**caractérisée en ce que**
la zone étanche (17) présente au moins une paroi formant épaulement, de préférence deux parois formant épaulement (9a ; 9b), lesquelles se raccordent de part et d'autre à la baguette de fixation par clips (3), en particulier à une paroi de fond (7) de la baguette de fixation par clips (3) et qui sont réalisées de préférence d'un seul tenant avec ladite baguette de fixation par clips.

12. Bande de profilé d'étanchéité selon la revendication 11,
**caractérisée en ce que**
la lèvre d'étanchéité principale (10) se raccorde à l'une des parois formant épaulement (9a) dans la direction périphérique de la bande de profilé d'étanchéité (2), dans laquelle la lèvre d'étanchéité principale (10) est orientée de manière à être éloignée de la paroi formant épaulement (9a) et de la baguette de fixation par clips (3).

13. Bande de profilé d'étanchéité selon la revendication 11 et/ou 12,
**caractérisée en ce que**
le bandeau étanche (15) s'étend dans la direction de largeur de bande (21) au moins au-delà de la largeur des deux parois formant épaulement (9a, 9b).

14. Bande de profilé d'étanchéité selon l'une quelconque ou plusieurs des revendications précédentes 11 à 13,
**caractérisée en ce que**
le bandeau étanche (15) est disposé au niveau des surfaces internes de paroi formant épaulement (18) des deux parois formant épaulement (9a ; 9b) et au niveau de la surface interne de lèvre (13) de la lèvre d'étanchéité principale (10) et est relié de manière solidaire à ces dernières, en particulier est collé à ces dernières ou vulcanisé avec ces dernières.
